# FASCICULE DE BREVET EUROPEEN

(11) **EP 1 312 734 B1**
(45) Date de publication et mention de la délivrance du brevet: **02.01.2008**
(21) Numéro de dépôt: 02292845.1
(22) Date de dépôt: 15.11.2002
(51) Int. Cl.: E05B 63/00, E05B 65/20

(54) **Serrure, notamment pour portière de véhicule automobile**
Schloss, insbesondere für eine Kraftfahrzeugtür
Lock, in particular for motor vehicle door

(30) Priorité: 20.11.2001 FR 0114994
(43) Date de publication de la demande: 21.05.2003
(73) Titulaire: RENAULT S.A.S., 92100 Boulogne Billancourt (FR)
(72) Inventeur: Gouin, Laurent, 78320 Le Mesnil St-Denis (FR)

(56) Documents cités:
- EP-A- 0 430 732
- EP-A- 0 589 158
- FR-A- 2 766 226
- FR-A- 2 778 940

## Description

La présente invention se rapporte à une serrure notamment pour portière de véhicule automobile, et à un ensemble comprenant une telle serrure.

On connaît de la technique antérieure une serrure notamment pour portière de véhicule automobile, du type comprenant des moyens de verrouillage montés mobiles entre une position verrouillée et une position déverrouillée, des moyens d'actionnement desdits moyens de verrouillage montés mobiles entre une position de fermeture et une position d'ouverture, et des moyens de transmission montés mobiles entre une position de décondamnation autorisant le basculement desdits moyens de verrouillage de ladite position verrouillée à ladite position déverrouillée sous l'effet du passage desdits moyens d'actionnement de ladite position de fermeture à ladite position d'ouverture, et une position de condamnation empêchant ledit basculement sous l'effet dudit passage.

Dans ce type de serrure, les mouvements des moyens de transmission entre les positions de décondamnation et de condamnation sont classiquement assurés par un moteur électrique dont le fonctionnement est susceptible d'être déclenché par une télécommande ou « plip ».

Lorsque le moteur électrique ou ses moyens de commande tombent en panne, les moyens de transmission peuvent se trouver bloqués en position de condamnation, auquel cas il n'est plus possible de déverrouiller la serrure : il n'est donc plus possible d'ouvrir la portière sur laquelle cette serrure est montée.

C'est pour prévenir ce type de situation que l'on prévoit en général des moyens pour pouvoir déplacer manuellement les moyens de transmission, en solution de secours.

Classiquement, ces moyens manuels comprennent un verrou relié aux moyens de transmission par une tringlerie, de manière que l'on puisse déplacer ces derniers moyens en introduisant et en faisant tourner une clé dans ledit verrou. Une telle serrure est connue de FR 2 766 226.

Bien qu'il permettent effectivement de déverrouiller la serrure, ces moyens manuels nécessitent une tringlerie spécifique, introduisant ainsi un surcroît de complexité dont le coût de fabrication est élevé.

La présente invention a pour but de remédier à cet inconvénient.

On atteint ce but de l'invention avec une serrure notamment pour portière de véhicule automobile, comprenant des moyens de verrouillage montés mobiles entre une position verrouillée et une position déverrouillée, des moyens d'actionnement desdits moyens de verrouillage montés mobiles entre une position de fermeture et une position d'ouverture, et des moyens de transmission montés mobiles entre une position de décondamnation autorisant le basculement desdits moyens de verrouillage de ladite position verrouillée à ladite position déverrouillée sous l'effet du passage desdits moyens d'actionnement de ladite position de fermeture à ladite position d'ouverture, et une position de condamnation empêchant ledit basculement sous l'effet dudit passage, remarquable en ce que lesdits moyens d'actionnement sont en outre mobiles jusqu'à une position de secours située au-delà de ladite position d'ouverture, ladite position de secours étant prévue de manière que le passage desdits moyens d'actionnement de ladite position d'ouverture à ladite position de secours entraîne le basculement desdits moyens de verrouillage de ladite position verrouillée à ladite position déverrouillée même lorsque lesdits moyens de transmission se trouvent dans ladite position de condamnation.

Grâce à ces caractéristiques, lorsque les moyens de transmission se trouvent en position de condamnation, on peut déverrouiller la serrure simplement en augmentant la course normale des moyens d'actionnement.

Le déverrouillage de la serrure ne nécessite donc plus de ramener les moyens de transmission en position de décondamnation, ce qui permet de s'affranchir d'une tringlerie coûteuse et complexe à fabriquer.

Suivant d'autres caractéristiques de la serrure selon l'invention :
- lesdits moyens de verrouillage comprennent un pêne et un cliquet montés pivotants entre une position verrouillée dans laquelle ledit cliquet empêche la rotation dudit pêne, et une position déverrouillée dans laquelle ledit cliquet autorise la rotation dudit pêne,
- lesdits moyens d'actionnement comprennent un levier monté pivotant entre une position de fermeture, une position d'ouverture et une position de secours,
- lesdits moyens de transmission comprennent une biellette mobile entre une position de décondamnation où elle est interposée entre lesdits moyens de verrouillage et lesdits moyens d'actionnement, et une position de condamnation où elle est située à l'écart desdits moyens,
- ladite serrure comprend des moyens électriques pour mouvoir lesdits moyens de transmission entre lesdites positions de décondamnation et de condamnation.

La présente invention se rapporte également à un dispositif de commande d'une serrure conforme à ce qui précède, remarquable en ce qu'il comprend des moyens de commande desdits moyens d'actionnement mobiles entre une position de fermeture, une position d'ouverture et une position de secours située au-delà de ladite position d'ouverture, et des moyens de verrouillage mobiles entre une position verrouillée dans laquelle ils empêchent le passage desdits moyens de commande de ladite position d'ouverture à ladite position de secours, et une position déverrouillée dans laquelle ils autorisent ce passage.

Suivant d'autres caractéristiques de ce dispositif, lesdits moyens de commande comprennent une poignée montée pivotante entre une position de fermeture, une position d'ouverture et une position de secours.

La présente invention se rapporte également à un ensemble de serrure notamment pour portière de véhicule automobile, remarquable en ce qu'il comprend une serrure conforme à ce qui précède, un dispositif de commande conforme à ce qui précède, et une tringlerie interposée entre lesdits moyens de commande et lesdits moyens d'actionnement de sorte que le passage desdits moyens de commande de ladite position de fermeture à ladite position d'ouverture et de ladite position d'ouverture à ladite position de secours ait pour effet respectivement de faire passer lesdits moyens d'actionnement de ladite position de fermeture à ladite position d'ouverture, et de ladite position d'ouverture à ladite position de secours.

D'autres caractéristiques et avantages de la présente invention apparaîtront à la lecture de la description qui va suivre et à l'examen du dessin annexé, dans lequel :
- la figure 1 est une vue schématique d'un ensemble de serrure selon l'invention en position de fermeture, dans laquelle la serrure est verrouillée de manière à immobiliser une gâche et à empêcher ainsi l'ouverture d'une portière de véhicule automobile,
- la figure 2 est une vue analogue de cet ensemble en position d'ouverture décondamnée, permettant le déverrouillage de la serrure et la libération de la gâche, et donc l'ouverture de la portière,
- la figure 3 est une vue analogue de cet ensemble en position d'ouverture condamnée, ne permettant pas le déverrouillage de la serrure et empêchant donc l'ouverture de la portière, et
- la figure 4 est une vue analogue de cet ensemble en position de secours, permettant le déverrouillage de la serrure et donc l'ouverture de ladite portière.

On se reporte à présent à la figure 1, sur laquelle on voit que l'ensemble de serrure 1 selon l'invention comprend une serrure 3 à proprement parler, un dispositif de commande 5, et des moyens de liaison tels qu'une tringlerie 7 interposée entre cette serrure et ce dispositif.

Cet ensemble de serrure peut être monté par exemple sur une portière 8 de véhicule automobile, de manière à coopérer avec un fil de gâche 9 fixé sur le châssis 11 de ce véhicule.

La serrure 3 comprend un pêne 13 par exemple en forme de U destiné à coopérer avec le fil de gâche 9.

Ce pêne 13 est monté pivotant autour d'un axe 15 entre une position verrouillée visible sur les figures 1 et 3 permettant de bloquer la portière 8 par rapport au châssis 11, et une position déverrouillée visible sur les figures 2 et 4 autorisant l'ouverture de cette portière.

La serrure 3 comprend également un cliquet 16 monté pivotant autour d'un axe 17 entre une position verrouillée visible sur les figures 1 et 3 empêchant la rotation du pêne 13 et une position déverrouillée visible sur les figures 2 et 4 autorisant la rotation de ce pêne.

La serrure 3 comprend également un levier d'actionnement 19 monté pivotant autour d'un axe 21 entre une position de fermeture visible sur la figure 1 et une position d'ouverture visible sur les figures 2 et 3. Sur ces dernières figures, la position de fermeture du levier est matérialisée par une ligne en trait discontinu.

Ce levier 19 est en outre mobile jusqu'à une position de secours visible sur la figure 4, située au-delà de la position d'ouverture. Sur cette dernière figure, la position d'ouverture du levier est matérialisée par une ligne en trait discontinu.

La serrure 3 comprend également une biellette de transmission 23 mobile entre une position de décondamnation visible sur les figures 1 et 2, dans laquelle cette biellette se trouve interposée entre le cliquet 17 et le levier 19, et une position de condamnation visible sur le figures 3 et 4, dans laquelle cette biellette est située à l'écart de ce cliquet et de ce levier.

La biellette 23 est reliée à un moteur électrique 25 par une tringle 27, permettant de mouvoir cette biellette entre ses positions de décondamnation et de condamnation.

Le dispositif de commande 5 comprend une poignée de commande 29 montée pivotante autour d'un axe 31 entre une position de fermeture visible sur la figure 1 et une position d'ouverture visible sur les figures 2 et 3.

Cette poignée de commande 29 est en outre mobile jusqu'à une position de secours visible sur la figure 4.

Le dispositif de commande 5 comprend également un verrou à clé 32 mobile entre une position verrouillée visible sur les figures 1 à 3 dans laquelle il empêche le passage de la poignée de commande 29 de sa position d'ouverture à sa position de secours, et une position déverrouillée visible sur la figure 4 dans laquelle il autorise ce passage.

La tringlerie 7 est montée d'une part sur le levier d'actionnement 19 et d'autre part sur la poignée de commande 29.

Le mode de fonctionnement et les avantages de l'ensemble de serrure selon l'invention résultent directement de la description qui précède.

On supposera dans un premier temps que le moteur 25 a placé la biellette 23 dans sa position de décondamnation visible sur les figures 1 et 2, à la suite par exemple de la réception d'un signal d'une télécommande ou « plip ».

Dans ce cas, le passage de la poignée 29, sous l'action d'un opérateur, de sa position de fermeture représentée à la figure 1 à sa position d'ouverture représentée à la figure 2 a pour effet de faire passer le levier 19 de sa position de fermeture à sa position d'ouverture par l'intermédiaire de la tringlerie 7, ce qui a pour effet de faire passer le cliquet 16 de sa position verrouillée à sa position déverrouillée par l'intermédiaire de la biellette 23, ce qui a enfin pour effet de faire basculer le pêne 13 de sa position verrouillée à sa position déverrouillée.

Le fil de gâche 9 n'est ainsi plus retenu par le pêne 13, et il devient possible d'ouvrir la portière 8.

On supposera dans un deuxième temps que le moteur 25 a placé la biellette 23 dans sa position de condamnation visible sur les figures 3 et 4.

Dans ce cas, du fait que la biellette 23 n'est pas interposée entre le levier 19 et le cliquet 16, le passage de la poignée 29 de sa position de fermeture à sa position d'ouverture ne permet plus de solliciter le cliquet 16, comme cela est visible sur la figure 3 : la course du levier 19 correspondant à ce passage est en effet trop faible.

Si, malgré tout, on veut vraiment ouvrir la portière 8, on peut déverrouiller le verrou 32 au moyen d'une clé, et l'amener ainsi dans la position visible à la figure 4.

On peut alors amener la poignée 29 jusqu'à sa position de secours visible sur cette même figure, ce qui permet, par l'intermédiaire de la tringlerie 7, d'amener le levier 19 jusqu'à sa position de secours visible également sur cette même figure.

Grâce à la course supplémentaire ainsi parcourue par le levier 19, ce dernier peut faire passer le cliquet 16 de sa position verrouillée à sa position déverrouillée, autorisant ainsi l'ouverture de la portière 8.

Comme on peut le comprendre à présent, lorsque la biellette de transmission 23 se trouve en position de condamnation, notamment en raison d'une panne du moteur 25, on peut déverrouiller la serrure 3 simplement en augmentant la course normale du levier d'actionnement 19.

Il n'est donc plus nécessaire d'avoir recours à une tringlerie spécifique pour actionner la biellette 23 en cas de panne du moteur 25, contrairement à la technique antérieure.

On peut de la sorte obtenir un ensemble de serrure dont les moyens d'ouverture de secours sont considérablement simplifiés, ce qui permet de les fabriquer à faible coût.

On notera en outre que l'absence de tringlerie spécifique pour actionner la biellette 23 permet de gagner de la place à l'intérieur de la portière 8, ce qui est particulièrement avantageux pour le passage d'une vitre, et permet de réduire les contraintes de forme imposées tant à cette vitre qu'à l'ensemble de serrure.

## Revendications

1. Serrure (3) notamment pour portière (8) de véhicule automobile, comprenant des moyens de verrouillage (13, 16) montés mobiles entre une position verrouillée et une position déverrouillée, des moyens d'actionnement (19) desdits moyens de verrouillage (13, 16) montés mobiles entre une position de fermeture et une position d'ouverture, et des moyens de transmission (23) montés mobiles entre une position de décondamnation autorisant le basculement desdits moyens de verrouillage (13, 16) de ladite position verrouillée à ladite position déverrouillée sous l'effet du passage desdits moyens d'actionnement (19) de ladite position de fermeture à ladite position d'ouverture, et une position de condamnation empêchant ledit basculement sous l'effet dudit passage, **caractérisée en ce que** lesdits moyens d'actionnement (19) sont en outre mobiles jusqu'à une position de secours située au-delà de ladite position d'ouverture, ladite position de secours étant prévue de manière que le passage desdits moyens d'actionnement (19) de ladite position d'ouverture à ladite position de secours entraîne le basculement desdits moyens de verrouillage (13, 16) de ladite position verrouillée à ladite position déverrouillée même lorsque lesdits moyens de transmission (23) se trouvent dans ladite position de condamnation.

2. Serrure (3) selon la revendication 1, **caractérisée en ce que** lesdits moyens de verrouillage comprennent un pêne (13) et un cliquet (16) montés pivotants entre une position verrouillée dans laquelle ledit cliquet (16) empêche la rotation dudit pêne (13), et une position déverrouillée dans laquelle ledit cliquet (16) autorise la rotation dudit pêne (13).

3. Serrure (3) selon l'une des revendications 1 ou 2, **caractérisée en ce que** lesdits moyens d'actionnement comprennent un levier (19) monté pivotant entre une position de fermeture, une position d'ouverture et une position de secours.

4. Serrure (3) selon l'une quelconque des revendications précédentes, **caractérisée en ce que** lesdits moyens de transmission comprennent une biellette (23) mobile entre une position de décondamnation où elle est interposée entre lesdits moyens de verrouillage (13, 16) et lesdits moyens d'actionnement (19), et une position de condamnation où elle est située à l'écart desdits moyens (13, 16).

5. Serrure (3) selon l'une quelconque des revendications précédentes, **caractérisée en ce qu**'elle comprend des moyens électriques (25) pour mouvoir lesdits moyens de transmission (23) entre lesdites positions de décondamnation et de condamnation.

6. Dispositif de commande (5) d'une serrure (3) conforme à l'une quelconque des revendications précédentes, **caractérisé en ce qu**'il comprend des moyens de commande (29) desdits moyens d'actionnement (19) mobiles entre une position de fermeture, une position d'ouverture et une position de secours située au-delà de ladite position d'ouverture, et des moyens de verrouillage (32) mobiles entre une position verrouillée dans laquelle ils empêchent le passage desdits moyens de commande (29) de ladite position d'ouverture à ladite position de secours, et une position déverrouillée dans laquelle ils autorisent ce passage.

7. Dispositif de commande (5) selon la revendication 6, **caractérisé en ce que** lesdits moyens de commande comprennent une poignée (29) montée pivotante entre une position de fermeture, une position d'ouverture et une position de secours.

8. Ensemble de serrure (1) notamment pour portière de véhicule automobile, **caractérisé en ce qu**'il comprend une serrure (3) conforme à l'une quelconque des revendications 1 à 5, un dispositif de commande (5) conforme à l'une des revendications 6 ou 7, et une tringlerie (7) interposée entre lesdits moyens de commande (29) et lesdits moyens d'actionnement (19) de sorte que le passage desdits moyens de commande (29) de ladite position de fermeture à ladite position d'ouverture et de ladite position d'ouverture à ladite position de secours ait pour effet respectivement de faire passer lesdits moyens d'actionnement (19) de ladite position de fermeture à ladite position d'ouverture, et de ladite position d'ouverture à ladite position de secours.

## Claims

1. A lock (3), in particular for a motor vehicle door (8), comprising locking means (13, 16) mounted movably between a locked position and an unlocked position, actuating means (19) for actuating said locking means (13, 16) and mounted movably between a closed position and an open position, and transmission means (23) mounted movably between an enabling position permitting pivotal movement of said locking means (13, 16) from said locked position to said unlocked position under the effect of the movement of said actuating means (19) from said closed position to said open position, and a disabling position preventing said pivotal movement under the effect of said movement of said actuating means, **characterised in that** said actuating means (19) are also movable to a safety position disposed beyond said open position, said safety position being so provided that the movement of said actuating means (19) from said open position to said safety position causes the pivotal movement of said locking means (13, 16) from said locked position to said unlocked position even when said transmission means (23) are in said disabling position.

2. A lock (3) according to claim 1 **characterised in that** said locking means comprise a latch member (13) and a catch (16) which are mounted pivotably between a locked position in which said catch (16) prevents rotation of said latch member (13) and an unlocked position in which said catch (16) permits rotation of said latch member (13).

3. A lock (3) according to one of claims 1 and 2 **characterised in that** said actuating means comprise a lever (19) mounted pivotably between a closed position, an open position and a safety position.

4. A lock (3) according to any one of the preceding claims **characterised in that** said transmission means comprise a rod (23) movable between an enabling position in which it is interposed between said locking means (13, 16) and said actuating means (19) and a disabling position in which it is disposed at a spacing from said means (13, 16).

5. A lock (3) according to any one of the preceding claims **characterised in that** it comprises electric means (25) for moving said transmission means (23) between said enabling and disabling positions.

6. A control device (5) for a lock (3) according to any one of the preceding claims **characterised in that** it comprises control means (29) for said actuating means (19) which are movable between a closed position, an open position and a safety position disposed beyond said open position, and locking means (32) movable between a locked position in which they prevent the movement of said control means (29) from said open position to said safety position and an unlocked position in which they permit said movement.

7. A control device (5) according to claim 6 **characterised in that** said control means comprise a handle (29) mounted pivotably between a closed position, an open position and a safety position.

8. A lock assembly (1), in particular for a motor vehicle door, **characterised in that** it comprises a lock (3) according to any one of claims 1 to 5, a control device (5) according to one of claims 6 and 7, and a linkage (7) interposed between said control means (29) and said actuating means (19) in such a way that the movement of said control means (29) from said closed position to said open position and from said open position to said safety position has the effect respectively of moving said actuating means (19) from said closed position to said open position, and from said open position to said safety position.

## Patentansprüche

1. Schloss (3), insbesondere für eine Kraftfahrzeugtür (8), aufweisend Verriegelungsmittel (13, 16), welche zwischen einer verriegelten Position und einer entriegelten Position beweglich montiert sind, Betätigungsmittel (19) der Verrieglungsmittel (13, 16), welche zwischen einer Schließposition und einer Öffnungsposition beweglich montiert sind, und Übertragungsmittel (23), welche zwischen einer entsperrten Position, welche das Kippen der Verriegelungsmittel (13, 16) von der verriegelten Position in die entriegelte Position unter der Wirkung des Übergangs der Betätigungsmittel (19) von der Schließposition in die Öffnungsposition erlaubt, und einer Sperrposition, welche das Kippen unter der Wirkung des Übergangs verhindert, beweglich montiert sind, **dadurch gekennzeichnet, dass** die Betätigungsmittel (19) des Weiteren beweglich sind bis in eine Notposition, welche über der Öffnungsposition angeordnet ist, wobei die Notposition derart vorgesehen ist, dass der Übergang der Betätigungsmittel (19) von der Öffnungsposition in die Notposition das Kippen der Verriegelungsmittel (13, 16) von der verriegelten Position in die entriegelte Position selbst dann bewirkt, wenn die Übertragungsmittel (23) sich in der Sperrposition befinden.

2. Schloss (3) nach Anspruch 1, **dadurch gekennzeichnet, dass** die Verriegelungsmittel einen Riegel (13) und eine Sperrklinke (16) aufweisen, welche schwenkbar zwischen einer verriegelten Position, in welcher die Sperrklinke (16) die Drehung des Riegels (13) verhindert, und einer entriegelten Position, in welcher die Sperrklinke (16) die Drehung des Riegels (13) erlaubt, montiert sind.

3. Schloss (3) nach einem der Ansprüche 1 oder 2, **dadurch gekennzeichnet, dass** die Betätigungsmittel einen Hebel (19) aufweisen, welcher schwenkbar zwischen einer Schließposition, einer Öffnungsposition und einer Notposition montiert ist.

4. Schloss (3) nach irgendeinem der vorangegangenen Ansprüche, **dadurch gekennzeichnet, dass** die Übertragungsmittel einen Schwingarm (23) aufweisen, welcher zwischen einer entsperrten Position, in welcher er zwischen die Verriegelungsmittel (13, 16) und die Betätigungsmittel (19) gesetzt ist, und einer Sperrposition beweglich ist, in welcher er im Abstand zu den Mitteln (13, 16) angeordnet ist.

5. Schloss (3) nach irgendeinem der vorangegangenen Ansprüche, **dadurch gekennzeichnet, dass** es elektrische Mittel (25) zum Bewegen der Übertragungsmittel (23) zwischen der entsperrten Position und der Sperrposition aufweist.

6. Steuerungsvorrichtung (5) eines Schlosses (3) entsprechend zu irgendeinem der vorangegangenen Ansprüche, **dadurch gekennzeichnet, dass** sie Steuermittel (29) für die Betätigungsmittel (19) aufweist, welche zwischen einer Schließposition, einer Öffnungsposition und einer Notposition, welche über der Öffnungsposition angeordnet ist, beweglich sind, und Verriegelungsmittel (32), welche zwischen einer verriegelten Position, in welcher sie den Übergang der Steuermittel (29) von der Öffnungsposition in die Notsituation verhindern, und einer entriegelten Position, in welcher sie diesen Übergang erlauben, beweglich sind.

7. Steuerungsvorrichtung (5) nach Anspruch 6, **dadurch gekennzeichnet, dass** die Steuermittel einen Griff (29) aufweisen, der zwischen einer Schließposition, einer Öffnungsposition und einer Notposition schwenkbar montiert ist.

8. Schlossgesamtheit (1), insbesondere für eine Kraftfahrzeugtür, **dadurch gekennzeichnet, dass** sie ein Schloss (3) entsprechend zu irgendeinem der Ansprüche 1 bis 5, eine Steuerungsvorrichtung (5) entsprechend zu einem der Ansprüche 6 oder 7 und ein Gestänge (7) aufweist, welches zwischen die Steuermittel (29) und die Betätigungsmittel (19) derart gesetzt ist, dass der Übergang der Steuermittel (29) von der Schließstellung in die Öffnungsstellung und von der Öffnungsstellung in die Notstellung jeweils als Wirkung hat, die Betätigungsmittel (19) von der Schließstellung in die Öffnungsstellung und von der Öffnungsstellung in die Notstellung übergehen zu lassen.
